# EUROPÄISCHE PATENTSCHRIFT

(11) **EP 1 165 400 B1**
(45) Veröffentlichungstag und Bekanntmachung des Hinweises auf die Patenterteilung: **02.01.2003**
(21) Anmeldenummer: 01901199.8
(22) Anmeldetag: 24.01.2001
(51) Int. Cl.: B65D 83/00, B05C 17/005

(54) **KARTUSCHENKOLBEN**
CARTRIDGE PISTON
PISTON DE CARTOUCHE

(30) Priorität: 28.01.2000 DE 20001438 U
(43) Veröffentlichungstag der Anmeldung: 02.01.2002
(73) Patentinhaber: Sulzer Chemtech AG, 8404 Winterthur (CH)
(72) Erfinder: PRESTELE, Eugen, 86179 Augsburg (DE)
(74) Vertreter: Rapp, Bertram, Dr.
(86) Internationale Anmeldenummer: EP0100751
(87) Internationale Veröffentlichungsnummer: WO01055006

(56) Entgegenhaltungen:
- DE-U- 29 506 800

## Beschreibung

Die Erfindung betrifft einen Kartuschenkolben nach dem Oberbegriff des Anspruches 1.

Kartuschenkolben bestehen in der Regel aus einem weichen Kunststoff, zum Beispiel LDPE, um zur Kartuschenwand hin die erforderliche Abdichtwirkung zu erzielen. Solche Kunststoffe sind jedoch gegen bestimmte, den Kartuscheninhalt bildende Materialien nur bedingt resistent und außerdem nicht ausreichend diffusionsdicht. Beispielweise wird der Kunststoff LDPE durch Polyesterharze angegriffen und quillt auf.

Um dies zu vermeiden, wird auf der Kolbenoberseite eine Abdeckscheibe zum Beispiel aus Polyamid angeordnet, da Polyamid gegenüber den vorgenaaaten Materialien resistent und auch diffüsionsdicht ist. Diese Abdeckscheiben können flach oder entsprechend der Querschnittsform der Kolbenoberfläche profiliert sein. In beiden Fällen liegen solche Abdeckscheiben abdichtend an der Kartuschenwand an.

Die bekannten Kolben weisen an ihrem der Kartuschenwand zugewandten Bereich eine im Querschnitt V-förmige Ringnut auf, deren äußerer Rand als Dichtlippe ausgebildet ist. Wird der Kartuscheninhalt durch Druck auf den Kolben aus der Kartusche herausgepresst, dann beult sich die Kartusche auf. Gleichzeitig wird jedoch durch den auf den Kartuscheninhalt wirkenden Druck bewirkt, daß der äußere Schenkel der V-förmigen Nut und damit die Dichtlippe gegen die Kartuschenwand angepresst wird.

Dieser Effekt tritt jedoch nicht auf, wenn die Kolbenoberfläche durch eine Abdeckscheibe abgedeckt ist, die zur Kartuschenwand hin abdichtet. Bei einem Aufbeulen der Kartusche infolge des auf den Kartuscheninhalt wirkenden Drucks wird die Abdichtung zwischen der Kartuschenwand einerseits und den Dichtlippen der Abdeckscheibe und des Kolbens andererseits beeinträchtigt, so daß Kartuscheninhalt nach hinten über den Kolben austritt.

DE 295 06 800 U offenbart einen Kartuschenkolben gemäß dem Oberbegriff des Anspruchs 1.

Es besteht die Aufgabe, den Kartuschenkolben so auszubilden, daß einerseits der Kolben vom Einfluß des Kartuscheninhalts geschützt ist und andererseits die Abdichtfünktion des Kolbens auch bei sich aufwölbender Kartusche gewährleistet ist.

Gelöst wird diese Aufgabe mit den Merkmalen des Anspruches 1. Vorteilhafte Ausgestaltungen sind den Unteransprüchen entnehmbar.

Ausführungsbeispiele der Erfindung werden nachfolgend anhand der Zeichnungen näher erläutert. Es zeigen:
- **Figur 1**: einen Schnitt durch einen Kolben für eine Einkomponenten-Kartusche;
- **Figur 2**: einen Schnitt durch einen Ringkolben für eine Coaxialkartusche gemäß einer ersten Ausführungsform;
- **Figur 3**: einen randseitigen Schnitt durch den Kolben und die Abdeckscheibe;
- **Figur 4a**: einen Schnitt durch einen Ringkolben gemäß einer zweiten Ausführungsform bei der Einführung in eine Coaxialkartusche mit zentrischem Innenrohr;
- **Figur 4b**: einen Schnitt durch den Ringkolben von Figur 4a bei der Einführung in eine Kartusche mit außermittigem Innenrohr;
- **Figur 5a**: einen Schnitt durch einen Ringkolben gemäß einer dritten Ausführungsform bei der Einführung in eine Coaxialkartusche mit zentrischem Innenrohr und
- **Figur 5b**: einen Schnitt durch den Ringkolben von Figur 5a bei der Einführung in eine Coaxialkartusche mit außermittigem Innenrohr.

Der Kolben 1 nach Figur 1 besteht beispielsweise aus Polyethylen, bevorzugt aus LDPE. Dieser Kolben 1 weist an seiner Oberseite randseitig eine im Querschnitt V-förmige Ringnut 2 auf. Am Ende des äußeren Schenkels 13 der Nut 2 ist eine flexible Dichtlippe 3 vorgesehen. Mittig weist der Kolben eine Rastbohrung 4 auf. An der Kolbenoberfläche 5 sind Distanznoppen 6 angeformt. Im Bereich des Nutengrunds 7 ist am nach außen weisenden Schenkel 13 der Nut 2 innenseitig ein umlaufender Rastvorsprung 8 angeformt.

Die Abdeckscheibe 9 weist mittig einen Rastzapfen 10 auf, der mit der Rastbohrung 4 verrastet ist. Bedingt durch die Distanznoppen 6 verläuft die Abdeckscheibe 9 in geringfügigem Abstand zur Kolbenoberfläche 5. Der äußere Rand der Abdeckscheibe 9 ist L-förmig zum Nutengrund 7 hin abgewinkelt, wobei die Abwinkelung 11 an ihrem unteren Ende eine umlaufende Rastnase 12 aufweist. Die Rastnase 12 ist mit dem Rastvorsprung 8 flüssigkeits- und gasdicht verrastet.

Der äußere Schenkel 13 mit der Dichtlippe 3 ist wohl dem Kartuscheninhalt ausgesetzt, was jedoch nicht schädlich ist, da hier materialbedingt nur eine Aurweitung stattfinden kann. Die übrigen Bereiche des Kolbens 1 sind auf jeden Fall gegenüber dem Kartuscheninhalt geschützt. Beult sich die Kartuschenwand infolge des auf den Kartuscheninhalt wirkenden Drucks auf, dann schwenkt gleichzeitig infolge des auf die Innenseite des Schenkels 13 wirkenden Drucks dieser Schenkel nach außen, so daß die Dichtlippe 3 an die Kartuscheninnenwand angepresst wird.

Die Abdeckscheibe 9 kann mit mehreren Bohrungen 14 versehen sein. Zwischen dem Rastzapfen 10 und der Rastbohrung 4 kann ein Entlüftungskanal vorgesehen sein. Dieser Entlüftungskanal wird erhalten, wenn beispielsweise die Rastbohrung einen von der Kreisform abweichenden Querschnitt aufweist.

Die in der Kartusche befindliche Luft kann somit bei einem Druck auf den Kolben 1 über die Bohrungen 14, den Spalt zwischen der Abdeckscheibe 9 und der Kolbenoberfläche 5 über den vorgenannten Entlüftungskanal abströmen.

Die Figur 2 zeigt einen Ringkolben für einen Coaxialkartusche. Der äußere Umfangsbereich 15 des Kolbens 1A ist gleich ausgebildet wie anhand der Figur 1 beschrieben.

Im inneren Bereich des Kolbens 1A ist ebenfalls eine umlaufende V-förmige Nut 20 vorgesehen, deren innerer Schenkel 23 an seinem Ende eine Dichtlippe 21 aufweist. Die Abdeckscheibe 9A weist an ihrem Innenumfang ebenfalls einen umlaufende V-förmige Nut 24 auf, die jedoch spiegelbildlich zur Nut 20 des Kolbens 1A angeordnet ist. Der innere elastische Schenkel 25 der Nut 24 endet in einer Dichtlippe 26, die zur Anlage an die Innenwand der äußeren Kartuschenkammer 27 kommt.

Dies bedeutet, daß auch im inneren Umfangsbereich die Teile des Kolbens 1A nicht in Berührung kommen mit dem Kartuscheninhalt, was auch gewollt ist. Es wird hierdurch vermieden, daß der Schenkel 23 aufquellen kann und somit nicht mehr ausreichend gegen die Innenwand der Kammer 27 drückt. Andererseits ist beachtlich, daß diese Innenwand 28 zwischen der inneren Kartuschenkammer und der äußeren ringförmigen Kartuschenkammer 27 sich nicht verformt, wenn ein Druck auf den Kartuscheninhalt dieser Kammern ausgeübt wird.

Bei der Ausführungsform der Figur 2 weist der Kolben einen Rastzapfen 29 auf, auf welchem die Abdeckscheibe 22 aufgeklippt ist.

Zum Entlüften weist der Kolben eine Tasche 30 auf, die nach unten hin über eine Bohrung 31 offen ist. In diese Tasche ist ein poröses Filter 32 eingesetzt. Die Kartusche kann somit über die Bohrungen 14, den Spalt zwischen der Kolbenoberfläche 5 und der Abdeckscheibe 9A über das Filter 32 und die Bohrung 31 entlüftet werden.

Der innere elastische Schenkel 25 erleichtert infolge seiner Schrägstellung das Einsetzen des Kolbens 1A in die Ringkammer 27.

Eine weitere Entlüftungsmöglichkeit, die die Bohrungen 14 ersetzt, ist in Figur 3 gezeigt. Die Abdeckscheibe 9 weist längs der Innenseite der Abwinkelung 11 vertikal verlaufende Entlüftungskanäle 33 auf, die sich über den unteren Rand der Abwinkelung und über die umlaufende Rastnase 12 erstrecken. In diesem Fall entweicht die Luft über die Kanäle 33, den Spalt zwischen der Kolbenoberfläche 5 und der Abdeckscheibe 9 bzw. 9A und den Entlüftungskanal bzw. das Filter.

Auch bei der in Figur 4a und 4b dargestellten Ausführungsform eines Ringkolbens 1A für eine Coaxialkartusche mit einem Außenrohr 34 und einem Innenrohr 35 ist am äußeren Umfangsbereich des Kolbens 1A eine V-förmige Ringnut 2 und eine radial äußere flexible Dichtlippe 3 zur Anlage an der Innenwand 36 des Außenrohrs 34 vorgesehen. In der Ringnut 2 ist der L-förmig nach unten abgewinkelte äußere Rand einer Abdeckscheibe 9A wie bei der Ausführungsform von Figur 2 angeordnet und wird dort durch eine entsprechende Rastverbindung gehalten. Am inneren Umfangsbereich des Ringkolbens 1A ist ebenfalls eine umlaufende V-förmige Nut 20 mit einer radial inneren Dichtlippe 21 an einem inneren Schenkel 23 vorgesehen. Bei dieser Ausführung ist jedoch die innere Dichtlippe 21 gegenüber der äußeren Dichtlippe 3 in Axialrichtung um einige Millimeter derart zurückversetzt, daß beim Einführen des Ringkolbens 1A in die Kartusche zunächst die äußere Dichtlippe 3 zur Anlage an der Innenwand 36 des Außenrohres 35 gelangt und die innere Dichtlippe 21 erst dann das Innenrohr 35 berührt, wenn der Ringkolben 1A einige Millimeter in die Kartusche eingeschoben ist. Dadurch reduzieren sich die Kräfte für das Einsetzen des Ringkolbens 1A in die Kartusche erheblich gegenüber denjenigen Ausführungen, bei denen der Kolben das Außenrohr und das Innenrohr der Kartusche gleichzeitig berührt.

Die Abdeckscheibe 9A weist an ihrem Innenumfang einen über die Radialnut schräg nach innen verlaufenden und auf dem inneren Schenkel 23 aufliegenden Bereich 37 auf, der in einer umlaufenden Dichtlippe 38 zur Anlage am Innenrohr 35 endet. Durch den schrägen inneren Bereich 37 der Abdeckscheibe 1A wird eine Einführungsschräge für das Innenrohr 35 gebildet. Dadurch ergibt sich der Vorteil, daß das Innenrohr 35 auch bei einer in Figur 4b dargestellten Schrägstellung problemlos in die zentrische Bohrung 39 des Ringkolbens 1A eingeführt wird. Es kann somit auf aufwendige Vorzentrierungsmechanismen verzichtet werden, die sonst vielfach erforderlich sind, um den Kolben unbeschädigt in die Kartusche einzuführen.

Bei der in Figur 5a und 5b dargestellten Ausführungsform weist die zentrische Bohrung 39 des Ringkolbens 1A einen im Vergleich zu der vorhergehenden Ausführung größeren Innendurchmesser auf. Dieser Ringkolben 1A ist für eine Coaxialkartusche mit einem Mischungsverhältnis von 1:1 bestimmt, während der in Figur 4a und 4b dargestellte Kolben für ein Mischungsverhälnis von 10:1 konzipiert ist. Auch bei der Ausführung gemäß Figur 5a und 5b verläuft der innere Bereich 37 der Abdeckscheibe 9A schräg nach innen und dient als Einführungschräge für das Innenrohr 35. Bei dieser Ausführung ist an der Unterseite der Abdeckscheibe 9A allerdings noch ein zusätzlicher umlaufender Steg 40 vorgesehen, der zur weiteren Abstütztung der Abdeckscheibe 9A in die radial innere Nut 20 des Kolbens ragt.

## Patentansprüche

1. Kartuschenkolben (1, 1A) aus einem gegenüber dem Kartuscheninhalt empfindlichen Material, mit einer Abdeckscheibe (9, 9A) aus einem gegenüber dem Kartuscheninhalt unempfindlichen Material, die auf der Kolbenoberfläche (5) angeordnet ist und eine der Querschnittsformen der Kolbenoberfläche (5) angepaßte Struktur aufweist, wobei der der Wand der Kartusche zugewandte Bereich des Kolbens (1, 1A) im Querschnitt als V-förmige Ringnut (2) ausgebildet ist, die an ihrem Rand eine Dichtlippe (3) bildet, **dadurch gekennzeichnet, daß** der Außendurchmesser der Abdeckscheibe (9, 9A) kleiner ist als der Durchmesser des die Dichtlippe (3) bildenden Rands des Kolbens (1, 1A) und der Rand der Abdeckscheibe (9, 9A) abdichtend mit der Kolbenoberfläche (5) verbunden ist.

2. Kartuschenkolben nach Anspruch 1, **dadurch gekennzeichnet, daß** die Abdeckscheibe (9, 9A) zum Nutengrund (7) hin abgewinkelt ist.

3. Kartuschenkolben nach Anspruch 2, **dadurch gekennzeichnet, daß** das freie Ende der Abwinkelung (11) der Abdeckscheibe (9, 9A) mit dem Nutengrund (7) verrastet ist.

4. Kartuschenkolben nach einem der Ansprüche 1 bis 3, **dadurch gekennzeichnet, daß** die Abdeckscheibe (9, 9A) und der Kolben (1, 1A) über mindestens einen Rastzapfen (10, 29) und eine Rastbohrung (4) miteinander verrastet sind.

5. Kartuschenkolben nach Anspruch 4, **dadurch gekennzeichnet, daß** der Rastzapfen (10) am Abdeckteil (9) und die Rastbohrung (4) am Kolben (1) angeordnet sind, zwischen Rastzapfen (10) und Rastbohrung (4) ein Entlüftungskanal gebildet wird und das Abdeckteil (9) mindestens eine Bohrung (14) geringen Durchmessers aufweist, die mit dem Entlüftungskanal kommuniziert.

6. Kartuschenkolben nach einem der Ansprüche 1 bis 3, **dadurch gekennzeichnet, daß** das Abdeckteil (9A) mindestens eine Bohrung (14) aufweist, am Kolben (1A) eine zur Umgebung hin offene Tasche (30) angeordnet ist, in der ein poröses Filter (32) angeordnet ist und die Bohrung (14) mit der Tasche (30) kommuniziert.

7. Kartuschenkolben nach Anspruch 5 oder 6, **dadurch gekennzeichnet, daß** anstelle der Bohrung (14) längs der Innenseite der Abwinkelung (11), über den unteren Rand dieser Abwinkelung (11) und über die Rastnase (12) hinweg Entlüftungskanäle (33) verlaufen.

8. Kartuschenkolben nach Anspruch 5 oder 6, **dadurch gekennzeichnet, daß** auf der Kolbenoberfläche (5) Distanznoppen (6) angeformt sind, gegen die die Abdeckscheibe (9, 9A) anliegt.

9. Kartuschenkolben nach einem der Ansprüche 1 bis 8, **dadurch gekennzeichnet, daß** er als Ringkolben (1A) für eine Coaxialkartusche ausgebildet ist und eine radial innere Dichtlippe (21) zur Anlage an einem Innenrohr (35) und eine radial äußere Dichtlippe (3) zur Anlage an einem Außenrohrs (34) der Coaxialkartusche aufweist.

10. Kartuschenkolben nach Anspruch 9, **dadurch gekennzeichnet, daß** die radial innere Dichtlippe (21) gegenüber der radial äußeren Dichtlippe (3) in Axialrichtung zurückversetzt ist.

11. Kartuschenkolben nach Anspruch 9 oder 10, **dadurch gekennzeichnet, daß** die Abdeckscheibe (9A) zur abdichtenden Anlage an dem Innenrohr (35) der Coaxialkartusche ausgebildet ist.

12. Kartuschenkolben nach einem der Ansprüche 9 bis 11, **dadurch gekennzeichnet, daß** der dem Innenrohr (35) zugewandte Bereich (37) der Abdeckscheibe (9A) schräg nach innen verläuft.

13. Kartuschenkolben nach einem der Ansprüche 9 bis 12, **dadurch gekennzeichnet, daß** der Ringkolben (1A) am inneren Umfangsbereich eine umlaufende V-förmige innere Nut (20) mit einem inneren Schenkel (23) aufweist, an dem die radial innere Dichtlippe (21) vorgesehen ist.

14. Kartuschenkolben nach Anspruch 13, **dadurch gekennzeichnet, daß** die Abdeckscheibe (9A) einen in die innere Nut (20) ragenden umlaufenden Steg (40) an ihrer Unterseite aufweist.

## Claims

1. Cartridge piston (1, 1A) made of a material which is sensitive to the cartridge contents, with a covering disc (9, 9A) which is made of a material which is insensitive to the cartridge contents and is arranged on the piston surface (5) and exhibits a structure matching the cross-sectional forms of the piston surface (5), the area of the piston (1, 1A) facing the wall of the cartridge being embodied in cross-section as a V-shaped annular groove (2) which forms a sealing lip (3) at its edge, **characterised in that** the outside diameter of the covering disc (9, 9A) is smaller than the diameter of the edge of the piston (1, 1A) forming the sealing lip (3), and the edge of the covering disc (9, 9A) is connected sealingly to the piston surface (5).

2. Cartridge piston according to claim 1, **characterised in that** the covering disc (9, 9A) is angled towards the bottom (7) of the groove.

3. Cartridge piston according to claim 2, **characterised in that** the free end of the angled part (11) of the covering disc (9, 9A) is locked to the bottom (7) of the groove.

4. Cartridge piston according to one of claims 1 to 3, **characterised in that** the covering disc (9, 9A) and the piston (1, 1A) are locked to one another by means of at least one locking pin (10, 29) and a locking bore (4).

5. Cartridge piston according to claim 4, **characterised in that** the locking pin (10) is arranged on the covering part (9) and the locking bore (4) is arranged on the piston (1), and an air outlet channel is formed between the locking pin (10) and the locking bore (4), and the covering part (9) exhibits at least one bore (14) of small diameter which communicates with the air outlet channel.

6. Cartridge piston according to one of claims 1 to 3, **characterised in that** the covering part (9A) exhibits at least one bore (14), and on the piston (1A) there is a pocket (30) which is open to the surroundings and in which a porous filter (32) is located, and the bore (14) communicates with the pocket (30).

7. Cartridge piston according to claim 5 or 6, **characterised in that** instead of the bore (14), air outlet channels (33) run along the inside of the angled part (11), over the lower edge of this angled part (11) and over the locking nose (12).

8. Cartridge piston according to claim 5 or 6, **characterised in that** spacing projections (6) against which the covering disc (9, 9A) bears, are moulded on the piston surface (5).

9. Cartridge piston according to one of claims 1 to 8, **characterised in that** it is embodied as an annular piston (1A) for a coaxial cartridge and exhibits a radially inner sealing lip (21) for bearing on an internal tube (35) and a radially outer sealing lip (3) for bearing on an external tube (34) of the coaxial cartridge.

10. Cartridge piston according to claim 9, **characterised in that** the radially inner sealing lip (21) is set back in the axial direction relative to the radially outer sealing lip (3).

11. Cartridge piston according to claim 9 or 10, **characterised in that** the covering disc (9A) is embodied for bearing sealingly on the internal tube (35) of the coaxial cartridge.

12. Cartridge piston according to one of claims 9 to 11, **characterised in that** the area (37) of the covering disc (9A) facing the internal tube (35) runs obliquely inwards.

13. Cartridge piston according to one of claims 9 to 12, **characterised in that** in its inner circumferential area the annular piston (1A) exhibits a circumferential V-shaped inner groove (20) with an inner limb (23) on which the radially inner sealing lip (21) is provided.

14. Cartridge piston according to claim 13, **characterised in that** on its underside the covering disk (9A) exhibits a circumferential strip (40) projecting into the inner groove (20).

## Revendications

1. Piston de cartouche (1, 1A) réalisé dans un matériau sensible au contenu de la cartouche, comprenant une plaque de recouvrement (9, 9A), réalisée dans un matériau insensible au contenu de la cartouche, qui est disposée sur la surface du piston (5) et présente une structure adaptée aux formes de la surface du piston (5) sur une coupe transversale, sachant que la zone du piston (1, 1A) orientée vers la paroi de la cartouche est conçue sous forme de gorge annulaire (2), en forme de V sur une coupe transversale,, dont le bord forme une lèvre d'étanchéité (3), **caractérisé en ce que** le diamètre extérieur de la plaque de recouvrement (9, 9A) est inférieur au diamètre du bord du piston (1, 1A) formant la lèvre d'étanchéité (3), et le bord de la plaque de recouvrement (9, 9A) est relié de manière étanche avec la surface du piston (5).

2. Piston de cartouche selon la revendication 1, **caractérisé en ce que** la plaque de recouvrement (9, 9A) est coudée en direction du fond de la gorge (7).

3. Piston de cartouche selon la revendication 2, **caractérisé en ce que** l'extrémité libre du coude (11) de la plaque de recouvrement (9, 9A) est encliquetée avec le fond de la gorge (7).

4. Piston de cartouche selon une des revendications 1 à 3, **caractérisé en ce que** la plaque de recouvrement (9, 9A) et le piston (1, 1A) sont encliquetés l'un avec l'autre par au moins un tenon de blocage (10, 29) et une forure de blocage (4).

5. Piston de cartouche selon la revendication 4, **caractérisé en ce que** le tenon de blocage (10) est formé sur la plaque de recouvrement (9) et la forure de blocage (4) sur le piston (1), un canal de purge d'air est formé entre le tenon de blocage (10) et la forure de blocage (4), et la plaque de recouvrement (9) comporte au moins une forure (14) de faible diamètre, qui communique avec le canal de purge d'air.

6. Piston de cartouche selon une des revendications 1 à 3, **caractérisé en ce que** la plaque de recouvrement (9A) comporte au moins une forure (14), une poche (30) ouverte vers le bas vers l'extérieur est réalisée sur le piston (1A), dans laquelle est inséré un filtre poreux (32), et la forure (14) communique avec la poche (30).

7. Piston de cartouche selon la revendication 5 ou 6, **caractérisé en ce que** la forure (14) est remplacée par des canaux de purge d'air (33) qui s'étendent le long de la face intérieure du coude (11), au-delà du bord inférieur de ce coude (11) et au-delà du talon de blocage (12).

8. Piston de cartouche selon la revendication 5 ou 6, **caractérisé en ce que** des tétons d'écartement (6) sont formés contre la surface du piston (5), contre lesquels vient en appui la plaque de recouvrement (9, 9A).

9. Piston de cartouche selon une des revendications 1 à 8, **caractérisé en ce qu'**il est conçu sous forme de piston annulaire (1A) pour une cartouche coaxiale et comporte une lèvre d'étanchéité (21) radialement intérieure, destinée à venir en appui contre un tube intérieur (35) et une lèvre d'étanchéité (3) radialement extérieure, destinée à venir en appui contre un tube extérieur (34) de la cartouche coaxiale.

10. Piston de cartouche selon la revendication 9, **caractérisé en ce que** la lèvre d'étanchéité (21) radialement intérieure est décalée vers l'arrière dans le sens axial par rapport à la lèvre d'étanchéité (3) radialement extérieure.

11. Piston de cartouche selon la revendication 9 ou 10, **caractérisé en ce que** la plaque de recouvrement (9A) est conçue pour former un appui étanche contre le tube intérieur (35) de la cartouche coaxiale.

12. Piston de cartouche selon une des revendications 9 à 11, **caractérisé en ce que** la zone (37) de la plaque de recouvrement (9A), orientée vers le tube intérieur (35), s'étend en oblique vers le bas.

13. Piston de cartouche selon une des revendications 9 à 12, **caractérisé en ce que** le piston annulaire (1A) comporte dans la zone périphérique intérieure une gorge en V (20) intérieure périphérique avec une branche intérieure (23), contre laquelle est prévue la lèvre d'étanchéité (21) radialement intérieure.

14. Piston de cartouche selon la revendication 13, **caractérisé en ce que** la plaque de recouvrement (9A) comporte sur sa face inférieure une ailette (40) qui s'engage dans la gorge (20) intérieure.
